# EUROPÄISCHE PATENTSCHRIFT

(11) **EP 0 036 449 B1**
(45) Veröffentlichungstag und Bekanntmachung des Hinweises auf die Patenterteilung: **12.12.1984**
(21) Anmeldenummer: 80107969.0
(22) Anmeldetag: 17.12.1980
(51) Int. Cl.: E21D 11/20, E21D 11/18

(54) **Rinnenprofil für den Grubenausbau**
Trough sections for mine supports
Profilé en forme de gouttière pour le soutènement des galeries de mines

(30) Priorität: 22.03.1980 DE 3011119
(43) Veröffentlichungstag der Anmeldung: 30.09.1981
(73) Patentinhaber: Hoesch Aktiengesellschaft, 44145 Dortmund (DE); Ruhrkohle Aktiengesellschaft, 45128 Essen (DE)
(72) Erfinder: Hofmann, Heinz, Dortmund (DE); Striepeke, Wilhelm, Ing. grad., D-4630 Bochum (DE); Werner, Manfred, Dipl.-Ing., D-4780 Lippstadt - Bad Liesborn (DE); Kleinherne, Herbert, Dipl.-Berging., D-4350 Recklinghausen (DE); Zillessen, Christoph, Dipl.-Berging., D-4350 Recklinghausen (DE)
(74) Vertreter: Kremser, Manfred, Dipl.-Ing.

## Beschreibung

Die Erfindung betrifft ein Rinnenprofil für ineinander verschieblichen, nachgiebigen Grubenausbau mit verstärktem, gewölbten Boden und kurvenförmig gewölbten Stegen, die in nach außen gerichtete Flansche, mit einer mittleren Flanschdicke, die dem 0,9- bis 1,1fachen und einer mittleren Flanschhöhe, die dem 1,25 bis 1,50fachen der Bodendicke entspricht, auslaufen, wobei der Boden außen abgeflacht ist.

Derartige Rinnenprofile werden im Grubenausbau, insbesondere beim sogenannten Gleitbodenausbau in der Strecke eingesetzt. Die dabei ring- oder bogenförmig ausgebildeten Ausbaurahmen sind aus mit ihren Enden gleichsinnig ineinander gelegten geflanschten Rinnenprofilen zusammengesetzt, die im Überlappungsbereich durch Verbindungsmittel derart nachgiebig miteinander verspannt sind, daß sie sich beim Überschreiten eines bestimmten Gebirgsdrukkes im Sinne einer Verkürzung der Bogenlänge relativ gegeneinander verschieben und dadurch einen vorzeitigen plastischen Verformung durch den Gebirgsdruck entziehen.

Es sind zwei verschiedene Profilformen von Rinnenprofilen der eingangs genannten Gattung bekannt. Die DE-B-1 010 031 zeigt das sogenannte Glockenprofil. Bei diesem Profil ist der Boden gewölbt ausgebildet und geht im wesentlichen pärabelförmig in schlanker werdende Stege über, die in nach außen gerichtete Flansche auslaufen. Als wesentliches Kriterium ist hier eine zusächtliche Verstärkung des Bodens nach außen zu nennen.Weiterhin wesentlich ist die Berührungsfläche beim Gleiten der Rinnenprofile ineinander zwischen den Stegen vorgesehen.

Die DE-B-1 166 121 zeigt das sogenannte TH-Profil. Dieser Stand der Technik liegt dem Oberbegriff des Anspruchs 1 zugrunde. Wesentliches Merkmal dieses Profils ist der außen abgeflachte Boden, der ebenfalls in seitlich dünnere Stege übergeht, die wiederum in nach außen gerichtete Flanschen auslaufen. Bei den TH-Profilen ist die Gleitfläche beim Verschieben der Profile gegeneinander zwischen den Flanschen angeordnet. Beiden bekannten Profilformen haftet aber der Nachteil an, daß sie nicht das Optimum hinsichtlich des Verhältnisses von eingesetztem Materialgewicht zu erzielbarer Tragfähigkeit erzielen. Rinnenprofile klaffen bei Durchbiegung auf. Damit vermindert sich das Widerstandsmoment im plastischen Bereich aufgrund der verminderten Profilhöhe. Dabei ist bekannt, daß das TH-Profil bei geringerer Durchbiegung steifer ist und im weiteren späteren plastischen Bereich stärker abfällt als das GP-Profil. Das TH-Profil verformt sich im plastischen Bereich im wesentlichen im Bodenbereich, wobei der Stegbereich im wesentlichen seine Ursprungsform behält. Dagegen verformt sich das GP-Profil im wesentlichen im Stegbereich und der Bodenbereich bleibt nahezu unverformt, was eine nicht optimale Ausnutzung des Materials bei beiden Profilen bedeutet. Die Tragfähigkeit von Streckenausbauprofilen bestimmt sich nach DIN 21 538. Danach dient das Biegemoment, das beim Durchbiegen des Profils bei einer Abstützung von 1000 mm eine bleibende Durchbiegung von 50 mm bzw. 100 mm hervorruft, zum Einordnen in die Tragfähigkeitsstufe nach DIN 21 539.

Von daher ist es Aufgabe der Erfindung, ein Rinnenprofil der eingangs genannten Art zu schaffen, das mit einem geringeren Querschnitt eine gleiche Tragfähigkeit nach DIN 21 538 wie die bekannten Rinnenprofile erzielt.

Diese Aufgabe wird erfindungsgemäß dadurch gelöst, daß die minimale Stegdicke an den Flanschen dem 0,30- bis 0,35fachen der Bodendicke entspricht und der Boden außen maximal mit einer Breite entsprechend der Bodendicke abgeflacht ist und die Gesamtprofilbreite das 0,9- bis 1, 1fache der Gesamtprofilhöhe beträgt.

Bei einer zweckmäßigen Ausführungsform ist vorgesehen, daß sich im Überlappungsbereich zweier miteinander verspannter Rinnenprofile der Spalt zwischen der äußeren Wandung des Innenprofils und der inneren Wandung des Außenprofils von einer Ausgangsbreite an den Flanschen stetig bis zum Boden erweitert.

Ferner ist es vorteilhaft, daß der Flansch in einer konvexen Ellipse ausläuft und an der den Stegen zugewandten Seite durch eine gleichartige konkave Ellipse begrenzt ist. Weiterhin ist es möglich, daß die konkave elliptische Flanschbegrenzung durch eine geringfügig größere Ellipse und/oder mit einem geringfügig zur Profilachse verschobenen Ellipsenmittelpunkt gebildet ist als die konvexe elliptische Flanschbegrenzung. Auch kann eine Ausführungsform so ausgebildet sein, daß die äußere Flanschbegrenzung durch zwei dachförmig leicht nach außen verlaufende Schrägen gebildet ist.

Die mit der Erfindung erzielten Vorteile bestehen insbesondere darin, daß für die gleichen Ausbaubedingungen unter Tage nunmehr leichtere Rinnenprofile für den Grubenausbau eingesetzt werden können oder bei gleichem Materialeinsatz eine höhere Tragfähigkeit erzielt wird. Dieses bedeutet für die Praxis eine Verringerung der Transport- und Ausbauarbeit. Weiterhin vorteilhaft hinsichtlich der plastischen Verformbarkeit des Rinnenprofils entsprechend den Prüfrichtlinien nach DIN 21 538 tritt beim erfindungsgemäßen Rinnenprofil nahezu in sämtlichen Bereichen des Profilquerschnitts ein gleichmäßiges Fließen auf, womit alle Bereiche des Rinnenprofils gleichmäßig zum Tragen kommen, wenn dieses sich im plastischen Bereich verformt.

Ferner ist vorteilhaft bei der im Anspruch 2 gekennzeichneten Ausführungsform, daß die Gleitfläche zwischen den Profilen unter Berücksichtigung sämtlicher Fertigungstoleranzen eindeutig und immer zwischen den Flanschen liegt. Dadurch ist auch eine eindeutige Verspannung gegeben. Die Ausgestaltungen nach den Ansprüchen 3 bis 5 zeigen weitere Möglichkeiten geringfügiger Tragfähigkeitserhöhungen auf.

In der Zeichnung ist die Erfindung anhand ei nes Ausführungsbeispiels näher erläutert.

Die Zeichnung zeigt einen Schnitt durch den Überlappungsbereich eines Grubenausbaurahmens, der aus den erfindungsgemäßen Rinnenprofilen, Innenprofil 1 und Außenprofil 2, die jeweils aus Boden 3, Stegen 4 und Flanschen 5 bestehen, gebildet ist, wobei die zugehörigen Spannverbindungen der Übersichtlichkeit wegen nicht dargestellt sind.

Bei dem Innenprofil 1 und dem Außenprofil 2 entsprechen jeweils die mittlere Flanschdicke 52 dem 0, 96fachen, die Flanschhöhe 51 dem 1,33fachen und die minimale Stegdicke 41 am Flansch 5 dem 0,35fachen der Bodendicke 31.

Der innen voll ausgerundete Boden 3 ist außen über eine Breite 32 vom 0,42fachen der Bodendicke 31 abgeflacht. Die Gesamtbreite 23 des Innenprofils 1 bzw. des Außenprofils 2 entspricht jeweils der 1,06fachen Gesamthöhe 22 des Innenprofils 1 bzw. des Außenprofils 2. Der Spalt 6 zwischen den zwei miteinander verspannten Profilen 1, 2 im Stegbereich erweitert sich stetig von einer Anfangsbreite an den Flanschen 5 zum Boden 3 hin. Der Flansch 5 läuft in einer konvexen Ellipse 53 aus. An der den Stegen 4 zugewandten Seite wird der Flansch 5 durch eine gleichartige konkave Ellipse 54 begrenzt. Dabei ist die konkave elliptische Flanschbegrenzung durch eine geringfügig größere Ellipse mit einem geringfügig zur Profilachse 12 verschobenen Ellipsenmittelpunkt gebildet als dieses bei der konvexen elliptischen Flanschbegrenzung der Fall ist. Die äußere Flanschbegrenzung 55 ist durch zwei dachförmig leicht nach außen verlaufende Schrägen gebildet.

## Patentansprüche

1. Rinnenprofil für ineinander verschieblichen, nachgiebigen Grubenausbau mit verstärktem, gewölbten Boden (3) und kurvenförmig gewölbten Stegen (4), die in nach außen gerichtete Flansche (5) mit einer mittleren Flanschdicke (52), die dem 0,9- bis 1,1fachen und einer mittleren Flanschhöhe (51), die dem 1,25- bis 1,50fachen der Bodendicke (31) entspricht, auslaufen, wobei der Boden (3) außen abgeflacht ist, dadurch gekennzeichnet, daß die minimale Stegdicke (41) an den Flanschen (5) dem 0,30- bis 0,35fachen der Bodendicke (31) entspricht und der Boden (3) außen maximal mit einer Breite (32) entsprechend der Bodendicke (31) abgeflacht ist und die Gesamtprofilbreite (23) das 0,9- bis 1,1fache der Gesamtprofilhöhe (22) beträgt.

2. Rinnenprofil nach Anspruch 1, dadurch gekennzeichnet, daß sich im Überlappungsbereich zweier miteinander verspannter Rinnenprofile ein Spalt (6) zwischen der äußeren Wandung des Innenprofils (1) und der inneren Wandung des Außenprofils (2) von einer Anfangsbreite an den Flanschen (5) stetig bis zum Boden (3) erweitert.

3. Rinnenprofil nach den Ansprüchen 1 und 2, dadurch gekennzeichnet, daß jeweils der Flansch (5) in einer konvexen Ellipse (b3) ausläuft und an der den Stegen (4) zugewandten Seite durch eine gleichartige konkave Ellipse (54) begrenzt ist.

4. Rinnenprofjl nach Anspruch 3, dadurch gekennzeichnet, daß die konkave elliptische Flanschbegrenzung durch eine geringfügig größere Ellipse und/oder mit einem geringfügig zur Profilachse verschobenen Ellipsenmittelpunkt gebildet ist als die konvexe elliptische Flanschbegrenzung.

5. Rinnenprofil nach den Ansprüchen 1 bis 4, dadurch gekennzeichnet, daß die äußere Flanschbegrenzung (55) durch zwei dachförmig leicht nach außen verlaufende Schrägen gebildet ist.

## Claims

1. Channel profile member for relatively-displaceable yieldable mine arch supports, with a strengthened base (3) and curved side webs (4), which run into outwardly-directed flanges (5) having a central thickness (52) which corresponds to 0.9 to 1.1 times the base thickness (31) and a central height (51) which corresponds to 1.25 to 1.50 times the base thickness (31), the base (3) being flattened externally, characterized in that the minimum web thickness (41) at the flanges (5) corresponds to 0.30 to 0,35 times the base thickness (31) and the base (3) is flattened externally to have, at a maximum, a width (32) corresponding to the base thickness (31) and the full width (23) of the profile member amounts to 0.9 to 1.1 times the full profile height (22).

2. Channel profile member according to claim 1, characterized in that, in the overlap region of two mutually-stressed profile members, a gap (6) between the outer wall of the miner profile member (1) and the inner wall of the outer profile member (2) widens progressively from an initial width at the flanges (5) to the base (3).

3. Channel profile member according to claims 1 and 2, characterized in that each flange (5) runs into a convex ellipse (53) and is bounded on the side adjacent the webs (4) by a similar concave ellipse (54).

4. Channel profile member according to claim 3, characterized in that the concave elliptical flange boundary is formed by a slightly larger ellipse and/or with an ellipse mid-point located slightly nearer the axis of the profile member than the convex elliptical flange boundary.

5. Channel profile member according to claims 1 to 4, characterized in that the outer flange boundary (55) is formed by two roof-like slightly outwardly-directed sloping surfaces.

## Revendications

1. Profilé en forme de gouttière pour étançon de mine coulissant et réglable, avec un fond cintré (3) et des parois cintrées arrondies (4) qui se continuent par des bords (5) dirigés vers l'extérieur, renforcés, dont l'épaisseur moyenne (52) correspond à 0,9 à 1,1fois l'épaisseur (31) du fond et dont ta hauteur moyenne (51) correspond à 1,25 à 1,50fois cette épaisseur du fond, ledit fond (3) étant aplati à l'extérieur, caractérisé en ce que l'épaisseur minimale de paroi (41) près des rebords (5) correspond à 0,3 à 0,35fois l'épaisseur (31) du fond, en ce que le fond (3) est aplati à l'extérieur sur une largeur (32) correspondant au maximum à l'épaisseur (31) du fond et en ce que la largeur totale (23) du profilé est égale à 0,9 à 1,1fois la hauteur totale (22) du profilé.

2: Profilé en forme de gouttière, selon la revendication 1, caractérisé en ce que l'intervalle (6) existant ente la paroi extérieure du profilé intérieur (1) et la paroi intérieure du profilé extérieur (2) dans la zone de recouvrement de deux profilés en forme de gouttière assemblés augmente continuellement depuis une largeur initiale près des rebords (5) jusqu'au fond (3).

3. Profilé en forme de gouttière suivant les revendications 1 et 2, caractérisé en ce que chaque fois le rebord (5) se termine en une ellipse convexe et est limité du côté tourné vers la paroi (4) par une ellipse concave similaire.

4. Profilé en forme de gouttière suivant la revendication 3, caractérisé en ce que la partie elliptique concave du rebord est formée par une ellipse légèrement plus grande et/ou à l'aide d'une ellipse légèrement décalée vers l'axe du profilé, comparé à la partie elliptique convexe du rebord.

5. Profilé suivant les revendications 1 à 4, caractérisé en ce que la partie externe du rebord (55) est formée de deux parties obliques en forme de toit s'étendant légèrement vers l'extérieur.
